# EUROPÄISCHE PATENTSCHRIFT

(11) **EP 2 214 530 B1**
(45) Veröffentlichungstag und Bekanntmachung des Hinweises auf die Patenterteilung: **27.06.2018**
(21) Anmeldenummer: 08842595.4
(22) Anmeldetag: 15.10.2008
(51) Int. Cl.: A47B 96/02, A47B 73/00

(54) **FLASCHENLAGERSCHRANK UND FACHBODEN DAFÜR**
BOTTLE STORAGE CABINET AND COMPARTMENT BOTTOM THEREFOR
ARMOIRE À VINS ET CLAYETTE APPROPRIÉE

(30) Priorität: 26.10.2007 DE 102007051336
(43) Veröffentlichungstag der Anmeldung: 11.08.2010
(73) Patentinhaber: BSH Hausgeräte GmbH, 81739 München (DE)
(72) Erfinder: STAUD, Ralph, 81669 München (DE); TISCHER, Thomas, 85540 Haar (DE)
(86) Internationale Anmeldenummer: PCT/EP2008/063847
(87) Internationale Veröffentlichungsnummer: WO 2009/053285

(56) Entgegenhaltungen:
- EP-A- 1 442 674
- US-A- 5 730 511

## Beschreibung

Die vorliegende Erfindung betrifft einen Flaschenlagerschrank, insbesondere für die temperierte Lagerung von Weinflaschen, und einen Fachboden für einen solchen Flaschenlagerschrank.

Derartige Flaschenlagerschränke werden insbesondere in der Gastronomie eingesetzt, um hochwertige Weine und andere Getränke in der Gaststube vor Augen der Gäste lagern zu können und diese gleichzeitig auf idealer Trinktemperatur zu halten. Um die Gäste zum Bestellen der Getränke zu animieren, ist es für den Gastwirt wichtig, diese in einer ansprechenden Form präsentieren zu können. Ein gefälliges Erscheinungsbild und eine gute Sichtbarkeit des Inhalts sind daher wichtige Kriterien für den Gebrauchswert eines solchen Flaschenlagerschranks.

Herkömmlicherweise befinden sich im Innenraum eines solchen Flaschenlagerschranks hinter einer durchsichtigen Tür mehrere horizontale Fachböden, auf denen Flaschen jeweils mit ihrer Längsachse in Tiefenrichtung des Schranks orientiert platziert werden können. In einer solchen Orientierung sind die Etiketten der Flaschen im allgemeinen schwierig zu sehen, so dass ein Gast zwar möglicherweise auf den Inhalt des Schranks neugierig werden kann, eine bestimmte Flasche aber später nicht bestellen kann, wenn er sie nicht zu benennen weiß.

EP 1 442 674 A1 offenbart eine Weinablage, die einen Rahmen aufweist, wobei an den Rahmen ein dekoratives Frontteil angebracht werden kann.

US 5,730,511 offenbart eine Schublade mit einer einteiligen Front. Die Front beinhaltet eine planare Frontwand mit einem oberen Ende und einem unteren Ende, und einen langgestreckten Schubladenauszug. Der Schubladenauszug beinhaltet eine Identifikatorstütze zum Anzeigen und Stützen einer entsprechenden Identifikationskarte.

Die Fachböden herkömmlicher Flaschenlagerschränke bestehen im Allgemeinen aus Kunststoff oder Metall, Werkstoffen, die der Konsument im Allgemeinen nicht mit der angemessenen oder stilechten Lagerung von hochwertigen Weinen assoziiert. Da, wie oben bereits dargelegt, ein wesentlicher Teil des Gebrauchswerts des Weinlagerschranks in der freien Sichtbarkeit seines Inhalts begründet ist, können sich auch Probleme ergeben, wenn die innere Gestaltung des Weinlagerschranks nicht mit der umgebenden, häufig bis ins Detail durchgeplanten Raumausstattung harmoniert.

Es besteht daher Bedarf nach einem Flaschenlagerschrank und insbesondere, als auffälligstes Teil der Innenausstattung eines solchen Flaschenlagerschranks, nach einem Fachboden, der sowohl strapazierbar als auch in seinem Erscheinungsbild leicht an unterschiedliche Umgebungen anpassbar ist.

Zwar wäre es generell denkbar, einen Fachboden generell aus Holz zu fertigen, dessen Art und Oberflächenbehandlung passend zur umgebenden Möblierung gewählt werden könnte, doch ergibt sich hierbei das Problem, dass ein Querträger eines solchen Fachbodens durch das Einschieben und Herausziehen von Flaschen stark berieben und in kurzer Zeit unansehnlich wird. Die erfindungsgemäße Lösung der Aufgabe ist daher ein Fachboden für einen Flaschenlagerschrank mit einer Lagerfläche und einer einen Rand der Lagerfläche abschließenden Leiste, bei dem die Leiste ein erstes Profil aus einem Dekormaterial, das sich an einer Sichtseite der Leiste erstreckt, und ein zweites Profil aus einem abriebfesten Material, das einen oberen Abschluss der Leiste bildet, umfasst, bzw. ein Flaschenlagerschrank, der wenigstens einen solchen Fachboden aufweist.

Das abriebfeste Material kann ein Metall wie etwa Aluminium oder rostfreier Stahl sein. Auch Kunststoffe kommen in Betracht.

Das Dekormaterial kann Holz sein, sowohl natürlich als auch nachgebildet. In diesem Fall ist vorzugsweise auch die Lagerfläche passend aus hölzernen Leisten zusammengesetzt.

Da das Holz selbst eine ausreichende Belastbarkeit aufweist, genügt es, wenn das zweite Profil lediglich einen schmalen schützenden oberen Abschluss der Holzleiste darstellt, der nicht wesentlich zur Tragfähigkeit des Fachbodens beizutragen braucht, sondern im Wesentlichen nur zum Schutz vor Schleifbeanspruchung dient.

Die Leisten der Lagerfläche sind in diesem Fall zweckmäßigerweise an dem ersten Profil befestigt.

Das Dekormaterial kann aber auch ein rein aus ästhetischen Gesichtspunkten gewähltes Material sein, das für sich allein keine ausreichende Belastbarkeit aufweisen, um für die Fertigung eines Fachbodens aus diesem Material geeignet zu sein. Bei einem solchen Dekormaterial kann es sich insbesondere um Glas, zum Beispiel gefärbt oder mit einem Dekormuster hinterlegt, handeln. In diesem Fall hat zweckmäßigerweise das zweite Profil größere Abmessungen als das erste, um die erforderliche Tragfähigkeit zu gewährleisten. Die Lagerfläche ist dann zweckmäßigerweise an dem zweiten Profil befestigt.

Das zweite Profil kann das erste Profil umgreifen, um es zu tragen. Vorzugsweise ist das erste Profil in einer Nut des zweiten Profils verrastet.

Die die Lagerfläche abschließende Leiste kann eine nach oben offene Nut aufweisen, in die Hinweisschilder zur Identifizierung der auf dem Fachboden aufbewahrten Flaschen einsteckbar sind.

Eine solche Nut ist zweckmäßigerweise in dem metallischen zweiten Profil geformt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine vereinfachte Ansicht eines Flaschenlagerschranks mit erfindungsgemäßen Fachböden;
- Fig. 2: ein Detail eines Fachbodens gemäß einer ersten Ausgestaltung der Erfindung; und
- Fig. 3: einen Schnitt durch die Querleiste eines Fachbodens gemäß einer zweiten Ausgestaltung der Erfindung.

Der in Fig. 1 gezeigte Weinlagerschrank hat einen Korpus 1, dessen Wände in an sich bekannter Weise aufgebaut sind aus einer äußeren Schale und einem aus Kunststoff einteilig tiefgezogenen Innenbehälter 2, die einen mit isolierendem Schaumstoff ausgefüllten Zwischenraum begrenzen, und eine isolierverglaste, durchsichtige Tür 4. An den Seitenwänden des Innenbehälters 2 sind mehrere Flaschenträger 3 aufgehängt, von denen in Fig. 1 nur zwei Stück dargestellt sind. Die Flaschenträger 3 sind jeweils zusammengesetzt aus einer der Tür 4 zugewandten Kopfleiste 5, einer der Rückwand 6 des Innenbehälters 2 zugewandten, in der Fig. nicht sichtbaren Kopfleiste sowie einer Mehrzahl von sich zwischen den Kopfleisten 5 in Tiefenrichtung des Korpus 1 erstreckenden Längsleisten 7. Die Breite eines Spalts 8 zwischen zwei benachbarten Längsleisten 7 ist jeweils kleiner als der Durchmesser einer auf dem Träger 3 zu lagernden Flasche; die gemeinsame Breite von Spalt 8 und Längsleiste 7 ist größer als der Flaschendurchmesser, so dass in den Spalten 8, jeweils auf zwei benachbarte Längsleisten 7 gestützt, Flaschen (nicht dargestellt) liegend platziert werden können. Unmittelbar an eine Seitenwand des Innenbehälters 2 angrenzende Längsleisten 7 können schmaler sein als die übrigen.

Der Korpus 1 enthält ferner eine in der Fig. nicht sichtbare, an sich bekannte Kältemaschine zum Temperieren des Innenraums.

Fig. 2 zeigt eine perspektivische Ansicht einer Ecke eines Flaschenträgers 3 gemäß einer ersten Ausgestaltung der Erfindung. Die Kopfleiste 5 ist zusammengesetzt aus einem Profilelement 9 aus Holz, das den bei weitem überwiegenden Teil des im wesentlichen rechteckigen Querschnitts der Kopfleiste 5 bildet. An einem oberen Rand der der Tür 4 zuwandten Sichtseite 10 der Kopfleiste 5 sowie an deren Rückseite sind flache Vertiefungen gebildet, so dass ein metallisches Profilelement 11, vorzugsweise aus Aluminium oder Edelstahl, auf das Profilelement 9 aufgesteckt werden kann und beide Profilelemente 9, 11 zumindest an der Sichtseite 10 bündig aneinander angrenzen.

Der Querschnitt des Profilelements 11 entspricht zwei ineinander übergehenden U-Profilen, einem mit einer nach unten offenen, breiten Nut, die die Spitze des hölzernen Profilelements 9 aufnimmt, und einer unmittelbar benachbarten, schmalen, nach oben offenen Nut 12. Die Nut 12 ist, wie in Fig. 1 gezeigt, vorgesehen, um Einsteckkarten 13 aufzunehmen. Um das Einstecken der Karten 13 zu erleichtern, sind die Seitenwände der Nut 12 nach oben hin leicht divergent. Indem die Einsteckkarten 13 mit der Bezeichnung der dahinter auf dem Träger 3 ruhenden Flaschen versehen werden, kann ein Gast im Vorübergehen diese Bezeichnungen ohne Schwierigkeiten lesen und anschließend entsprechend bestellen.

Die Längsleisten 7 bestehen aus demselben Holz wie das Profilelement 9 und sind an letzterem in beliebiger geeigneter Weise befestigt.

Die in den Figuren nicht dargestellte, der Rückwand 6 zugewandte Kopfleiste kann eine einfache Holzleiste von rechteckigem Querschnitt sein, sie kann aber auch denselben Querschnitt wie das Profilelement 9 haben, oder sie kann mit der vorderen Kopfleiste 5 identisch sein, so dass der Flaschenträger 3 auch in gewendeter Orientierung eingebaut werden kann.

Während bei der Ausgestaltung der Fig. 2 die Tragkraft der Kopfleiste im wesentlichen von dem hölzernen Profilelement 9 beigesteuert wird und das metallische Profilelement 11 lediglich die Funktion hat, das Holz des Profilelements 9 vor Schleifspuren durch die Flaschen zu schützen und die Einsteckkarten 13 zu halten, zeigt Fig. 3 einen Querschnitt einer abgewandelten Kopfleiste mit einem metallischen Profilelement 14, insbesondere aus rostfreiem Stahl oder Aluminium, und einem nichtmetallischen Profilelement 15, bei der das metallische Profilelement 14 den überwiegenden Beitrag zur Tragfähigkeit leistet. Das metallische Profilelement 14 ist hier ein mehrkammeriges Hohlprofil, an dessen Sichtseite eine großflächige Nut gebildet ist. In diese Nut ist das nichtmetallische Profilelement 15 eingerastet oder in Längsrichtung der Leiste 5 eingeschoben. Da das Profilelement 15 oben, unten und an seiner Rückseite von dem Profilelement 14 umgriffen und vor Schleif- oder Schlagbeanspruchung geschützt ist und das Profilelement 14 durch seinen mehrkammerigen Aufbau eine hohe Steifigkeit aufweist, kann das Material des Profilelements 15 im wesentlichen allein unter ästhetischen Gesichtspunkten ausgewählt werden; insbesondere kann ein steifes und sprödes Material wie etwa Mineralglas oder ein hochtransparentes, aber wenig tragfähiges Material wie etwa Acrylglas verwendet werden. Diese Gläser können dekorativ eingefärbt sein, oder sie können klar belassen sein, um, wie in der Fig. gezeigt, einen zwischen den Profilen 14, 15 eingeklemmten Karton- oder Folienstreifen 16 sichtbar zu lassen, der mit einem gewünschten Dekor versehen und/oder mit einer Beschriftung entsprechend derjenigen der Einsteckkarten 13 versehen ist.

Der Fachboden 3 kann auch gemäß dieser zweiten Ausgestaltung eine aus mehreren Längsleisten 7 zusammengesetzte Lagerfläche aufweisen, wobei die (in Fig. 3 nicht gezeigten) Leisten 7 hier bevorzugt aus dem gleichen Metall oder zumindest mit der gleichen Oberflächenbeschaffenheit wie das Profilelement 14 ausgebildet und an dem Profilelement 14 befestigt sind.

## Patentansprüche

1. Fachboden für einen Flaschenlägerschrank mit einer Lagerfläche und einer einen Rand der Lagerfläche abschließenden Leiste (5), die ein erstes Profil aus einem Dekormaterial (9, 15), das sich an einer Sichtseite (10) der Leiste (5) erstreckt, und ein zweites Profil (11, 14) aus einem abriebfesten Material umfasst, **dadurch gekennzeichnet, dass** das zweite Profil (11) einen Querschnitt aufweist, der zwei ineinander übergehenden U-Profilen entspricht, einem mit einer nach unten offenen, breiten Nut, die die Spitze des ersten Profils (9) aufnimmt und einer unmittelbar benachbarten, schmalen, nach oben offenen Nut (12), oder dass das zweite Profil (14) ein mehrkammeriges Hohlprofil ist, an dessen Sichtseite eine großflächige Nut gebildet ist, in die das erste Profil (15) eingerastet oder in Längsrichtung der Leiste (5) eingeschoben ist..

2. Fachboden nach Anspruch 1, **dadurch gekennzeichnet, dass** das abriebfeste Material ein Metall oder ein Kunststoff ist.

3. Fachboden nach Anspruch 1 oder 2, **dadurch gekennzeichnet, dass** das Dekormaterial natürliches oder nachgebildetes Holz ist.

4. Fachboden nach Anspruch 3, **dadurch gekennzeichnet, dass** die Lagerfläche aus hölzernen Leisten (7) zusammengesetzt ist.

5. Fachboden nach Anspruch 4, **dadurch gekennzeichnet, dass** die Leisten (7) der Lagerfläche an dem ersten Profil (9) befestigt sind.

6. Fachboden nach Anspruch 1 oder 2, **dadurch gekennzeichnet, dass** das Dekormaterial Glas ist.

7. Fachboden nach einem der Ansprüche 1 bis 4 oder 6, **dadurch gekennzeichnet, dass** die Lagerfläche an dem zweiten Profil (14) befestigt ist.

8. Fachboden nach einem der vorhergehenden Ansprüche, **dadurch gekennzeichnet, dass** das zweite Profil (11, 14) das erste Profil (9, 15) umgreift.

9. Flaschenlagerschrank, **gekennzeichnet durch** wenigstens einen Fachboden (3) nach einem der vorhergehenden Ansprüche.

## Claims

1. Compartment bottom for a bottle storage cabinet with a bearing surface and a strip (5) closing an edge of the bearing surface, said strip (5) comprising a first profile made of a decorative material (9, 15), which extends on a visible side (10) of the strip (5) and a second profile (11, 14) made of a wear-resistant material, **characterised in that** the second profile (11) has a cross-section which corresponds to two U-profiles that merge into one another, one with a downwardly open wide groove which receives the peak of the first profile (9) and one immediately adjacent, narrow, upwardly open groove (12), or that the second profile (14) is a multi-chamber hollow profile, on the visible face of which a large-scale groove is formed, into which the first profile (15) engages or is introduced in the longitudinal direction of the strip (5).

2. Compartment bottom according to claim 1, **characterised in that** the wear-resistant material is a metal or plastic.

3. Compartment bottom according to claim 1 or 2, **characterised in that** the decorative material is natural or simulated wood.

4. Compartment bottom according to claim 3, **characterised in that** the bearing surface is composed of wooden strips (7).

5. Compartment according to claim 4, **characterised in that** the strips (7) of the bearing surface are fastened to the first profile (9).

6. Compartment bottom according to claim 1 or 2, **characterised in that** the decorative material is glass.

7. Compartment bottom according to one of claims 1 to 4 or 6, **characterised in that** the bearing surface is fastened to the second profile (14).

8. Compartment bottom according to one of the preceding claims, **characterised in that** the second profile (11, 14) encompasses the first profile (9, 15).

9. Bottle storage cabinet, **characterised by** at least one compartment bottom (3) according to one of the preceding claims.

## Revendications

1. Clayette pour armoire à bouteilles avec une surface de stockage et avec une baguette (5) qui termine le bord de la surface de stockage et qui comprend un premier profilé constitué d'un matériau décoratif (9, 15) qui s'étend sur un côté visible (10) de la baguette (5), et un second profilé (11, 14) constitué d'un matériau résistant à l'usure, **caractérisée en ce que** le second profilé (11) a une section transversale correspondant à deux profilés en U se fondant l'un dans l'autre, l'un présentant une rainure large, ouverte vers le bas qui reçoit le sommet du premier profilé (9), et une rainure (12) directement adjacente étroite, ouverte vers le haut, ou **en ce que** le second profilé (14) est un profilé creux à plusieurs chambres sur le côté visible duquel est formée une rainure de grande surface dans laquelle le premier profilé (15) est engagé ou inséré dans le sens longitudinal de la baguette (5).

2. Clayette selon la revendication 1, **caractérisée en ce que** le matériau résistant à l'usure est un métal ou une matière plastique.

3. Clayette selon la revendication 1 ou 2, **caractérisée en ce que** le matériau décoratif est du bois naturel ou reconstitué.

4. Clayette selon la revendication 3, **caractérisée en ce que** la surface de stockage est composée de baguettes (7) en bois.

5. Clayette selon la revendication 4, **caractérisée en ce que** les baguettes (7) de la surface de stockage sont fixées au premier profilé (9).

6. Clayette selon la revendication 1 ou 2, **caractérisée en ce que** le matériau décoratif est du verre.

7. Clayette selon l'une des revendications 1 à 4 ou 6, **caractérisée en ce que** la surface de stockage est fixée au second profilé (14).

8. Clayette selon l'une des revendications précédentes, **caractérisée en ce que** le second profilé (11, 14) vient en prise autour du premier profilé (9, 15).

9. Armoire à bouteilles, **caractérisée par** au moins une clayette (3) selon l'une des revendications précédentes.
